# EUROPÄISCHE PATENTSCHRIFT

(11) **EP 1 627 589 B1**
(45) Veröffentlichungstag und Bekanntmachung des Hinweises auf die Patenterteilung: **13.08.2008**
(21) Anmeldenummer: 05017797.1
(22) Anmeldetag: 16.08.2005
(51) Int. Cl.: A47L 5/00, A47L 9/00, A47L 9/19, A47L 9/24

(54) **Sauggerät insbesondere für Staub**
Suction appliance, especially for dust
Appareil d'aspiration, notamment pour poussière

(30) Priorität: 18.08.2004 DE 202004012910 U
(43) Veröffentlichungstag der Anmeldung: 22.02.2006
(73) Patentinhaber: Electrostar Schöttle GmbH & Co. KG, 73262 Reichenbach (DE)
(72) Erfinder: Bruntner, Eugen, 73278 Schlierbach (DE)
(74) Vertreter: Kohler Schmid Möbus

(56) Entgegenhaltungen:
- WO-A-97/12537
- DE-C- 625 683
- DE-U1- 8 907 219
- GB-A- 2 141 635
- US-A- 4 575 895

## Beschreibung

Die Erfindung bezieht sich auf ein Sauggerät, insbesondere für Staub, in dessen Schmutzbehälter ein Saugmotor hineinragt, in welchem eine Einhängevorrichtung für Entsorgungsbeutel angeordnet ist und der einen in ihn mündenden Ansaugstutzen aufweist. Ein aus dem DE 89 07 219 U1 bekanntes Gerät weist an einem Befestigungsring einen Staubbeutel auf, wobei zum Luftdruckausgleich zwischen dem Staubbeutel und dem Behälter ein oder mehrere Luftdurchtrittsöffnungen vorgesehen sind. Anderfalls würde sich nämlich der luftdichte Staubbeutel weitgehend zusammenziehen und nur noch eine geringe Menge an Staub aufnehmen.

Derartige Sauggeräte können jedoch wahlweise mit einem Entsorgungsbeutel, einem Papierfilter oder ohne diese Teile mit einem direkten Ansaugen in den Saugbehälter betrieben werden. Sofern jedoch ein relativ luftdurchlässiger Papierfilter verwendet oder ohne jeden Filter gearbeitet wird, treten diese Probleme nicht auf, sodass die Luftdurchtrittsöffnung nicht nur unnötig sondern bei einem luftdurchlässigen Papierfilter sogar nachteilig sind. Beim letzteren bleibt dann der Feinstaub nicht im Papierfilter hängen sondern dringt unmittelbar in den Schmutzbehälter ein und kann dabei unter Umständen zu einem Versagen des Saugmotores führen.

Die Aufgabe der vorliegenden Erfindung ist es, ein Sauggerät zu schaffen, bei welchem unabhängig von der Arbeitsweise mit oder ohne Entsorgungsbeutel bzw. Papierfilter der Schmutzbehälter das jeweils maximale Volumen aufnehmen kann.

Dies wird erfindungsgemäß durch nur eine Luftdurchtrittsöffnung erreicht, welche im Ansaugstutzen vorgesehen und verschliessbar ist. Wenn nunmehr ein luftundurchlässiger Entsorgungsbeutel verwendet wird, ergibt sich bei geöffneter Luftdurchtrittsöffnung zwischen den Innen- und den Außenseiten des Entsorgungsbeutels der gleiche Druck, so dass damit sein volles Volumen zur Staubaufnahme erhalten bleibt. Bei Verwendung eines Papierfilters und auch beim direktem Ansaugen in den Schmutzbehälter ohne Entsorgungbeutel oder Papierfilter wird dagegen die Luftdurchtrittsöffnung verschlossen. Dieses wechselweise Öffnen und Schliessen ist in der Praxis nur sinnvoll möglich, wenn einerseits nur eine Luftdurchtrittsöffnung vorhanden und diese andererseits für die Bedienungsperson gut erreichbar ist.

Um die Luftdurchtrittsöffnung wahlweise schließen oder öffnen zu können, befindet sich im Ansaugstutzen ein Drehschieber. Dieser ist an der Luftdurchtrittsöffnung drehbar gelagert und aus zwei Halbrohren zusammengesetzt, von welchen das eine einen die Luftdurchtrittsöffnung freigebenden kleineren und das andere einen größeren die Luftdurchtrittsöffnung verschließenden Durchmesser aufweisen.

Vorzugsweise ragt der Drehschieber zur Einstellung über den Ansaugstutzen hinaus in den Schmutzbehälter hinein und gibt in der geöffneten Drehschieberstellung einen Ringspalt zwischen der Luftdurchtrittsöffnung und dem Innenraum des Schmutzbehälters frei. Da bei eingesetztem Entsorgungsbeutel gleich welcher Art eine Betätigung des Drehschiebers unerwünscht und sogar schädlich ist, wird bewusst auf eine Verstellmöglichkeit von außen verzichtet. Lediglich beim wechselweisen Betrieb zwischen Entsorgungsbeutel, Papierfilter oder ohne Einsatz ist eine entsprechende Einstellung erforderlich und kann dann an dem in das Innere hineinragenden Teil des Drehschiebers vorgenommen werden. Zum Druckausgleich ist ferner am Drehschieber ein Ringspalt vorgesehen.

Die Zeichnung zeigt ein Ausführungsbeispiel der Erfindung. Es stellen dar:
- Figur 1: einen Querschnitt eines Sauggerätes,
- Figur 2: einen vergrößerten Ausschnitt aus Figur 1,
- Figur 3: den Schnitt III-III nach Figur 2 mit geöffneter Durchtrittsöffnung,
- Figur 4: den Schnitt nach Figur 3 mit geschlossener Luftdurchtrittsöffnung,
- Figur 5: den Schnitt V-V nach Figur 2.

In den Schmutzbehälter 1 eines Sauggerätes ragt ein Saugmotor 2 hinein. Außerdem mündet in ihn ein Ansaugstutzen 3. Innerhalb des Schmutzbehältes 1 ist eine Einhängevorrichtung 4 für einen Entsorgungsbeutel 5 vorgesehen. Dabei ist im Ausführungsbeispiel der Entsorgungsbeutel 5 über den Rand des Schmutzbehälters 1 gelegt und mit der Platte 16 über den Ansaugstutzen 3 geschoben.

Zwischen dem Entsorgungsbeutel 5 und dem Rand des Schmutzbehälters 1 lassen sich kleine Undichtigkeiten nicht ausschließen, so dass in den Zwischenraum 6 zwischen der Wandung 7 des Schmutzbehälters 1 und dem Entsorgungsbeutel 5 Leckluft 8 eintreten kann. Dadurch besteht die Gefahr, dass der Entsorgungsbeutel 5 sich zusammenzieht und sich das durch ihn aufzunehmende Staubvolumen erheblich verringert.

Um die unterschiedlichen Druckverhältnisse im Inneren des Entsorgungsbeutels 5 und dem Zwischenraum 6 auszugleichen, ist im Ansaugstutzen 3 eine Luftdurchtrittsöffnung 9 vorgesehen, durch welche eine Verbindung zwischen dem Zwischenraum 6 und dem Innenraum 10 des Entsorgungsbeutels 5 geschaffen wird. Dadurch wird ein Zusammenziehen des Entsorgungsbeutels 5 verhindert. Wenn nunmehr anstelle eines luftundurchlässigen Entsorgungsbeutels 5 ein relativ luftdurchlässiger Papierfilter verwendet wird, muss die Öffnung 9 jedoch geschlossen werden, da sonst der Feinstaub direkt im Saugbehälter 1 und nicht im Papierfilter abgeschieden wird und dort verbleibt.

Um ein leichtes Öffnen und Schliessen der Luftdurchtrittsöffnung 9 zu ermöglichen ist innerhalb des Ansaugstutzens 3 zu diesem Zweck ein Drehschieber 11 gelagert. Wie die Figuren 3 und 4 erkennen lassen, setzt sich der Drehschieber, soweit er oberhalb der Durchtrittsöffnung 9 liegt, aus zwei Halbrohren zusammen von denen das eine 12 einen kleineren und das andere 13 einen größeren Durchmesser aufweisen. In der Stellung des Drehschiebers 11 nach Figur 4 ist die Luftdurchtrittsöffnung 9 abgedeckt und damit geschlossen, während nach einer Drehung um 180° gemäß Figur 3 die Luftdurchtrittsöffnung 9 freigegeben wird. Der Drehschieber 11 ragt über den Ansaugstutzen 3 in das Innere des Schmutzbehälters 1 mit einem Teil 15 hinein. Um dort trotzdem einen Durchfluss für die durch die Luftdurchschnitts-öffnung 9 fließende Luft zu erhalten, ist ein Ringspalt 14 vorgesehen, welche in der entsprechenden Stellung des Drehschiebers 11 die Luftdurchtrittsöffnung 9 mit dem Innenraum 10 des Entsorgungsbeutels 5 verbindet.

Wenn nunmehr ein Entsorgungsbeutel beliebiger Art in den Schmutzbehälter 1 eingesetzt oder herausgenommen wird, kann an dem aus dem Ansaugstutzen 3 herausragenden Teil 15 des Drehschiebers 11 die gewünschte Einstellung nach den Figuren 3 oder 4 vorgenommen werden. Dabei wird der Drehschieber 11 nur bei luftundurchlässigen Entsorgungsbeuteln 10 in die, die Luftdurchtrittsöffnung 9 freigebende Stellung nach Figur 3 gedreht und in allen anderen Fällen in die Geschlossenstellung nach Figur 4.

## Patentansprüche

1. Sauggerät insbesondere für Staub, in dessen Schmutzbehälter (1) ein Saugmotor (2) hineinragt, in welchem eine Einhängevorrichtung (4) für Entsorgungsbeutel (5) angeordnet ist und der einen in ihn mündenden Ansaugstutzen (3) aufweist, wobei zum Druckausgleich für den Entsorgungsbeutel (5) Luftdurchtrittsöffnungen (9) zwischen den Innen- (10) und Aussenseiten (6) eines eingehängten Entsorgungsbeutels (5) vorgesehen sind, **gekennzeichnet durch** nur eine Luftdurchtrittsöffnung (9), welche im Ansaugstutzen (3) vorgesehen und verschliessbar ist.

2. Sauggerät nach Anspruch 1, **dadurch gekennzeichnet, dass** im Ansaugstutzen (3) ein die Luftdurchtrittsöffnung (9) verschliessender und öffnender Drehschieber (11) gelagert ist.

3. Sauggerät nach einem der beiden der vorhergehenden Ansprüche 1-2, **dadurch gekennzeichnet, dass** der Drehschieber (11) im Ansaugstutzen (3) an der Luftdurchtrittsöffnung (9) drehbar gelagert und aus zwei Halbrohren (12,13) zusammengesetzt ist, von welchen das eine (12) einen, die Luftdurchtrittsöffnung (9) freigebenden kleineren und das andere (13) einen grösseren, die Luftdurchtrittsöffnung (9) verschliessenden Durchmesser aufweisen.

4. Sauggerät nach einem oder mehreren der vorhergehenden Ansprüche, **dadurch gekennzeichnet, dass** der Drehschieber (11) zur Einstellung über den Ansaugstutzen (3) hinaus in den Schmutzbehälter (1) hineinragt und in der geöffneten Drehschieberstellung (Fig.3) ein Ringspalt (14) zwischen der Luftdurchtrittsöffnung (9) und dem Innenraum (10) des Schmutzbehälters (1) freigibt.

## Claims

1. Suction appliance, especially for dust, into the dirt container (1) of which a suction motor (2) projects, in which container (1) a suspension device (4) for disposal bags (5) is arranged and which has a suction fitting (3) leading into it, air passage openings (9) being provided between the inside (10) and the outside (6) of a suspended disposal bag (5) for the purpose of pressure compensation for the disposal bag (5), **characterised by** only one air passage opening (9) which is provided in the suction fitting (3) and is closable.

2. Suction appliance according to claim 1, **characterised in that** a rotary slide valve (11) which closes and opens the air passage opening (9) is supported in the suction fitting (3).

3. Suction appliance according to one or both of the preceding claims 1 and 2, **characterised in that** the rotary slide valve (11) is rotatably supported in the suction fitting (3) at the air passage opening (9) and is composed of two half-tubes (12, 13) of which one (12) has a smaller diameter freeing the air passage opening (9) and the other (13) has a larger diameter closing the air passage opening (9).

4. Suction appliance according to one or more of the preceding claims, **characterised in that** the rotary slide valve (11), for the purpose of adjustment, projects beyond the suction fitting (3) and into the dirt container (1) and, in the open rotary slide valve position (Fig. 3), frees an annular gap (14) between the air passage opening (9) and the inner space (10) of the dirt container (1).

## Revendications

1. Appareil d'aspiration, notamment pour poussière, dans la cuve à saletés (1) duquel pénètre un moteur d'aspiration (2), cuve dans laquelle est disposé un dispositif de fixation (4) pour un sac d'élimination des saletés (5), et qui présente une tubulure d'aspiration (3) y débouchant, sachant que, pour équilibrer la pression pour le sac d'élimination des saletés (5), des ouvertures (9) pour le passage de l'air sont prévues entre l'intérieur (10) et l'extérieur (6) d'un sac d'élimination des saletés accroché (5), **caractérisé par** une seule ouverture (9) pour le passage de l'air qui est prévue dans la tubulure d'aspiration (3) et qui peut être fermée.

2. Appareil d'aspiration selon la revendication 1, **caractérisé en ce qu'**un tiroir rotatif (11) fermant et ouvrant l'ouverture (9) pour le passage de l'air est monté dans la tubulure d'aspiration (3).

3. Appareil d'aspiration selon l'une des deux revendications précédentes, **caractérisé en ce que** le tiroir rotatif (11) dans la tubulure d'aspiration (3) est monté de façon rotative sur l'ouverture (9) pour le passage de l'air et est composé de deux demi-tubes (12, 13) dont l'un (12) présente le plus petit diamètre qui libère l'ouverture (9) pour le passage de l'air et l'autre (13) le plus grand diamètre qui ferme l'ouverture (9) pour le passage de l'air.

4. Appareil d'aspiration selon l'une ou plusieurs des revendications précédentes, **caractérisé en ce que** le tiroir rotatif (11) destiné au réglage pénètre dans la cuve à saletés (1) en s'étendant au-delà de la tubulure d'aspiration (3) et libère, en position ouverte (fig. 3), une fente annulaire (14) entre l'ouverture (9) pour le passage de l'air et l'intérieur (10) de la cuve à saletés (1).
